# EUROPÄISCHE PATENTSCHRIFT

(11) **EP 2 730 694 B1**
(45) Veröffentlichungstag und Bekanntmachung des Hinweises auf die Patenterteilung: **21.06.2017**
(21) Anmeldenummer: 13190205.8
(22) Anmeldetag: 25.10.2013
(51) Int. Cl.: D06F 58/28

(54) **Verfahren zum Ermitteln zumindest einer Kenngröße von Wäschestücken, sowie entsprechende Wäschepflegemaschine**
Method for determining at least one parameter of laundry items, and corresponding laundry care machine
Procédé de détermination d'au moins une grandeur caractéristique de pièces de linge, et machine d'entretien du linge correspondante

(30) Priorität: 13.11.2012 DE 102012220687
(43) Veröffentlichungstag der Anmeldung: 14.05.2014
(73) Patentinhaber: BSH Hausgeräte GmbH, 81739 München (DE)
(72) Erfinder: Heyder, Reinhard, 13403 Berlin (DE)

(56) Entgegenhaltungen:
- EP-A1- 0 898 009
- WO-A2-2012/072522
- DE-A1- 19 939 272
- DE-C1- 10 143 664
- US-A1- 2012 266 486

## Beschreibung

Die Erfindung betrifft ein Verfahren zum Ermitteln zumindest einer Kenngröße von Wäschestücken in einer rotierenden Wäschetrommel einer Wäschepflegemaschine, welche Kenngröße ausgewählt ist aus einer Masse der Wäschestücke und einer mittleren Feuchte der Wäschestücke, und wobei der Wäschetrommel Elektroden zugeordnet sind, mittels derer eine Zeitreihe von Messwerten elektrischer Leitfähigkeit der Wäschestücke aufgenommen wird und wobei eine Verteilung der Messwerte der Zeitreihe in mehrere Größenklassen ermittelt und die Kenngröße aus den Größenklassen bestimmt wird.

Zudem betrifft die Erfindung eine Wäschepflegemaschine mit einer rotierbaren Wäschetrommel zum Aufnehmen von Wäschestücken, wobei der Wäschetrommel Elektroden zugeordnet sind, mittels derer Messwerte elektrischer Leitfähigkeit der Wäschestücke aufnehmbar sind, und einer programmierten Steuerung zum Betreiben der Wäschepflegemaschine, welcher die Messwerte zuführbar sind, wobei die Steuerung eingerichtet ist, um aus den Messwerten eine Zeitreihe zu bilden, während die Wäschetrommel mit den Wäschestücke rotiert, zum Bilden einer Verteilung der Messwerte der Zeitreihe in Größenklassen und zum Bestimmen einer Kenngröße der Wäschestücke, welche Kenngröße ausgewählt ist aus einer Masse der Wäschestücke und einer mittleren Feuchte der Wäschestücke, aus den Größenklassen.

Zu einem solchen Verfahren und einer solchen Wäschepflegemaschine wird Bezug genommen auf das Dokument DE 101 43 664 C1. Gemäß diesem Dokument werden die Behandlungsparameter für den Behandlungsablauf dadurch festgelegt, dass die erfassten Leitwerte mit Leitwertbereichen verglichen werden, die für die verschiedenen Textilarten in der Steuerelektronik abgespeichert sind. Den Textilarten sind in der Steuerelektronik die zugehörigen Behandlungsparameter für den Behandlungsablauf zugeordnet, so dass dieser in der an die Textilart angepassten Weise durchgeführt wird.

Gemäß dem Dokument EP 0 898 009 B1 wird aus den Messwerten neben der mittleren Feuchte noch eine weitere Kenngröße der Wäschestücke bestimmt, und zwar die Beladungsmenge, welche diese Wäschestücke im der Wäschepflegemaschine darstellen.

Dazu wird ausgenutzt, dass die gemessenen Leitwerte Schwankungen unterliegen, welche abhängig von der jeweils vorliegenden Beladungsmenge durch wechselnde Kontakte zwischen den Wäschestücken und den Elektroden verursacht sind, und es wird die Beladungsmenge aus einer Schwankungsbreite der Leitwerte bestimmt.

Aus der DE 101 43 664 C1 geht ein Verfahren zur Programmgestaltung eines Trocknungsablaufes in einem Textilbehandlungsgerät hervor, bei welchem Verfahren absolute Leitwerte der zu behandelnden Textilien allein den Behandlungsablauf bestimmen. Abhängig von der Zuordnung dieser Leitwerte zu einer Textilart oder mehreren Textilarten werden dabei Behandlungsparameter angepasst. Bei Vorhandensein von Textilstücken unterschiedlicher Textilarten kann der Behandlungsablauf in Abschnitte unterteilt werden, wobei nach einem ersten Abschnitt des Behandlungsablaufes die Entnahme der nach dem charakteristischen Leitwert zugeordneten Textilstücke freigegeben wird.

Jedes der Dokumente EP 0 898 009 B1, WO 2012/007283 A1 und WO 2012/007299 A1 offenbart, dass in einer Wäschepflegemaschine, die insbesondere als Wäschetrockner ausgestaltet ist, eine rotierbare Wäschetrommel zum Aufnehmen von zu pflegenden, insbesondere zu trocknenden Wäschestücken vorgesehen ist. Des Weiteren sind der Wäschetrommel Elektroden zugeordnet, mittels derer während eines Wäschepflegeprozesses elektrische Widerstände oder elektrische Leitwerte von Wäschestücken in der Trommel gemessen werden können, aus welchen eine programmierte Steuerung der Wäschepflegemaschine eine in den Wäschestücken vorhandene Feuchte als Kenngröße der Wäschestücke ermittelt und zur Gestaltung und Steuerung des Wäschepflegeprozesses benutzt.

Ausführungsformen und Beispiele für elektrische Beschaltungen solcher Elektroden sind den Dokumenten WO 2012/016820 A2 und EP 2 373 842 B1 entnehmbar, wobei diese Beschaltungen in programmierte Steuerungen für entsprechende Wäschepflegegeräte einbindbar, insbesondere integrierbar, sind.

Eine Ausführungsform entsprechender und insbesondere gekühlter Elektroden ist detailliert beschrieben in dem Dokument WO 2004/059072 A1. Diese Elektroden sind insbesondere feststehend eingebaut in einem Lagerschild des Wäschetrockners, zu dem sie gehören, und dabei so angeordnet, dass in der Wäschetrommel befindliche Wäschestücke währenddessen, dass die Wäschetrommel rotiert, an den Elektroden vorbeigeführt werden und diese dabei kontaktieren. Es ist Vorkehrung getroffen, damit diese Elektroden nicht verschmutzen oder korrodieren, um eine langfristige Stabilität für Messungen zu gewährleisten. Somit können mit Hilfe diese Elektroden Messungen elektrischer Widerstände oder Leitwerte an den Wäschestücken vorgenommen werden.

Auch die beiden Dokumente US 2012/0266486 A1 und WO 2012/072522 A2 betreffen die Ermittlung einer einer Beladungsmenge entsprechenden Kenngröße von Wäschestücken in einer Wäschepflegemaschine. Dazu werden ebenfalls Messwerte einer insbesondere durch einen elektrischen Widerstand repräsentierten Feuchte der Wäschestücke ermittelt, die Schwankungen oder Rauschen unterliegen. Gemäß der US 2012/0266486 A1 soll aus einer Höhe des Rauschens die Beladungsmenge ermittelt werden. Dahingegen sollen gemäß der WO 2012/072522 A2 Mittelwerte der Messwerte gebildet werden, welche aufgrund des vorhandenen Rauschens verschoben sind, und soll die Beladungsmenge aus diesen Mittelwerten bestimmt werden.

Ein allgemeines Merkmal der Messung des elektrischen Leitwerts oder Widerstandes von Wäschestücken in einer rotierenden Wäschetrommel mittels Elektroden besteht darin, dass jede einzelne Messung beeinflusst wird von der Güte des Kontakte zwischen Wäschestück und Elektrode und der Länge des Weges durch das Wäschestück zwischen den Elektroden. Es werden deshalb Messwerte des elektrischen Leitwerts oder Widerstandes erhalten, die untereinander stark schwanken. Ein signifikanter Messwert wird erhalten, indem über ein festes oder gleitendes Zeitintervall hinreichend viele Messwerte aufgenommen und aus diesen bei Messung eines Leitwertes ein absolutes Maximum oder bei Messung eines Widerstandes ein absolutes Minimum ausgewählt und als signifikanter Messwert angenommen wird.

Vor diesem Hintergrund geht die nachfolgend zu beschreibende Erfindung von der Aufgabe aus, die Reihen von Messwerten, die im Rahmen des Verfahrens bzw. der Wäschepflegemaschine eingangs definierter Gattung ergeben, weiterer Nutzung zu erschließen.

Zur Lösung dieser Aufgabe angegeben werden ein Verfahren und eine Wäschepflegemaschine gemäß jeweils entsprechendem unabhängigem Patentanspruch. Bevorzugte Ausführungsformen der Erfindung sind Gegenstände abhängiger Patentansprüche, nachfolgender Beschreibung und beigefügter Zeichnung. Dabei entsprechen außerdem bevorzugten Ausführungsformen des Verfahrens bevorzugte Ausführungsformen der Wäschepflegemaschine und umgekehrt, und dies auch dann, wenn darauf hierin nicht explizit und im Einzelnen hingewiesen ist.

Dementsprechend ist eine Lösung der Aufgabe dargestellt von einem zum Ermitteln zumindest einer Kenngröße von Wäschestücken in einer rotierenden Wäschetrommel einer Wäschepflegemaschine, welche Kenngröße ausgewählt ist aus einer Masse der Wäschestücke und einer mittleren Feuchte der Wäschestücke, und wobei der Wäschetrommel Elektroden zugeordnet sind, mittels derer eine Zeitreihe von Messwerten elektrischer Leitfähigkeit der Wäschestücke aufgenommen wird und wobei eine Verteilung der Messwerte der Zeitreihe in mehrere Größenklassen ermittelt und die Kenngröße aus den Größenklassen bestimmt wird; des Weiteren wird die Verteilung mit einer Mehrzahl von Verteilungsmustern verglichen, wobei jedem Verteilungsmuster eine typische Kenngröße zugeordnet ist, wobei unter den Verteilungsmustern ein der Verteilung ähnlichstes Verteilungsmuster bestimmt wird, und wobei die Kenngröße der Verteilung gleich der typischen Kenngröße des ähnlichsten Verteilungsmusters bestimmt wird.

Dementsprechend ist eine Lösung der Aufgabe auch dargestellt von einer Wäschepflegemaschine mit einer rotierbaren Wäschetrommel zum Aufnehmen von Wäschestücken, wobei der Wäschetrommel Elektroden zugeordnet sind, mittels derer Messwerte elektrischer Leitfähigkeit der Wäschestücke aufnehmbar sind, und einer programmierten Steuerung zum Betreiben der Wäschepflegemaschine, welcher die Messwerte zuführbar sind, wobei die Steuerung eingerichtet ist, um aus den Messwerten eine Zeitreihe zu bilden, während die Wäschetrommel mit den Wäschestücken rotiert, zum Bilden einer Verteilung der Messwerte der Zeitreihe in Größenklassen und zum Bestimmen einer Kenngröße der Wäschestücke, welche Kenngröße ausgewählt ist aus einer Masse der Wäschestücke und einer mittleren Feuchte der Wäschestücke, aus den Größenklassen; des Weiteren ist die Steuerung eingerichtet, um die Verteilung mit einer Mehrzahl von Verteilungsmustern zu vergleichen, wobei jedem Verteilungsmuster eine typische Kenngröße zugeordnet ist, um unter den Verteilungsmustern ein der Verteilung ähnlichstes Verteilungsmuster zu bestimmen, und um die Kenngröße der Verteilung gleich der typischen Kenngröße des ähnlichsten Verteilungsmusters zu bestimmen.

Die Erfindung geht aus von der Erkenntnis, dass auch diejenigen Messwerte, die nicht absolute Maxima oder Minima sind, hinsichtlich gewisser Kenngrößen der Wäschestücke, an denen die Messwerte gewonnen wurden, signifikant sind und genutzt werden können, und dass insbesondere die auftretenden Fluktuationen nicht bloß stochastisch, sondern durch gewisse Kenngrößen der Wäschestücke bestimmt sind.

Erfindungsgemäß werden demnach die Messwerte elektrischer Leitfähigkeit, insbesondere von elektrischem Leitwert oder elektrischem Widerstand, nicht nur im Hinblick auf einzelne signifikante Größen, insbesondere absolute Maxima (bei Messungen des Leitwerts) oder absolute Minima (beim Messen des Widerstandes), ausgewertet, sondern es werden Verteilungen jeweils vieler Messwerte in ihrer Gesamtheit analysiert. Dabei werden auch Messwerte, die nicht absolute Maxima oder absolute Minima oder sonstwie einzeln signifikante Größen sind, in die Auswertung einbezogen und zur Erschließung der gewünschten zumindest einen Kenngröße genutzt.

Erfindungsgemäß kann die Kenngröße eine Masse der Wäschestücke sein. Auf diese Weise wird eine Bestimmung der Beladung der Wäschepflegemaschine durch Auswerten der Messwerte der Feuchtemessung erschlossen. Damit wird insbesondere eine Bestimmung der Beladung der Wäschepflegemaschine möglich, ohne einen zusätzlichen Sensor vorsehen zu müssen.

Die Größenverteilung der Messwerte beinhaltet auch noch Signifikanz für eine andere Kenngröße, welche erfindungsgemäß alternativ oder zusätzlich eine mittlere Feuchte der Wäschestücke sein kann. Erfindungsgemäß wird die ermittelte Verteilung mit einer Mehrzahl von Verteilungsmustern verglichen, wobei jedem Verteilungsmuster eine typische Kenngröße zugeordnet ist, wobei unter den Verteilungsmustern ein der ermittelten Verteilung ähnlichstes Verteilungsmuster bestimmt wird, und wobei die Kenngröße der ermittelten Verteilung gleich der typischen Kenngröße des ähnlichsten Verteilungsmusters bestimmt wird.

Eine bevorzugte Ausführungsform der Erfindung besteht darin, dass die Verteilung während eines Trocknungsprozesses zum Trocknen der Wäschestücke während eines Zeitraums zwischen 10% und 20% einer Gesamtdauer des Trocknungsprozesses bestimmt wird. Auf diese Weise wird die Kenngröße zu einem relativ frühen Zeitpunkt im Trocknungsprozess gewonnen und steht damit zur Verfügung, um den weiteren Verlauf des Trocknungsprozesses an die Kenngröße anzupassen.

Eine weitere bevorzugte Ausführungsform der Erfindung besteht darin, dass die Verteilung während eines Trocknungsprozesses zum Trocknen der Wäschestücke während eines Zeitraums zwischen 10 Minuten und 20 Minuten ab einem Beginn des Trocknungsprozesses bestimmt wird. Auch auf diese Weise wird die Kenngröße zu einem relativ frühen Zeitpunkt im Trocknungsprozess gewonnen und steht damit zur Verfügung, um den weiteren Verlauf des Trocknungsprozesses an die Kenngröße anzupassen.

Im Rahmen der Erfindung liegt es jedoch auch, die Verteilung zu späteren Zeitpunkten des Trocknungsprozesses zu bestimmen und auszuwerten. Auf diese Weise kann der Fortschritt des Trocknens nachverfolgt werden, und es ist möglich, das Ende des Trocknungsprozesses unter Nutzung solcher Auswertungen recht genau zu bestimmen. Dadurch lässt sich ein übermäßiges Trocknen der vorgelegten Wäschestücke vermeiden, und kann auch Energie eingespart werden.

Eine zusätzliche bevorzugte Ausführungsform der Erfindung besteht darin, dass die Zeitreihe der Messwerte mit einer Messfrequenz von 1 Hz bestimmt wird. Damit kann beispielsweise während eines Zeitraums von 10 Minuten eine Zeitreihe mit 600 Messwerten gewonnen werden, aus welcher die gewünschte Kenngröße mit guter Genauigkeit erschlossen werden kann. Zudem ist dieser Zeitraum kurz genug, um, wenn das entsprechende erfindungsgemäße Verfahren in einem ansonsten herkömmlich ausgestalteten Prozess zur Pflege von Wäschestücken, beispielsweise in einem Prozess zur Trocknung der Wäschestücke, ausreichend frühzeitig durchgeführt wird, eine Kenngröße zu liefern, die wirkungsvoll zur weiteren Steuerung des Prozesses verwendet werden kann. Zudem ist es auch denkbar und vorteilhaft, das Verfahren im weiterlaufenden Prozess zu wiederholen und die erneut gewonnene Kenngröße zur Steuerung des weiterlaufenden Prozesses zu nutzen. Erfindungsgemäß spricht nichts dagegen, die Messwerte zunächst mit einer deutlich höheren Frequenz zu gewinnen, zum Beispiel mit 250 Hz, und nachfolgend solcherart gewonnene Messwerte einer Vorverarbeitung, insbesondere durch Auswahl, Mittelung, Minimierung oder Maximierung, zu unterwerfen, um daraus eine Zeitreihe mit einer Messfrequenz um 1 Hz für die weitere Auswertung zu erstellen.

Noch eine bevorzugte Ausführungsform der Erfindung besteht darin, dass die Messwerte als binäre Zahlen von 8 Bit Länge aufgenommen oder in solche Zahlen übersetzt werden.

Insbesondere aus dem soeben dargelegten Aspekt wird deutlich, dass es weniger auf die absoluten Größen der Messwerte ankommt, welche ja auch von der Geometrie der verwendeten Elektroden abhängen, sondern mehr auf die Verteilung unter Messwerten verschiedener Größen. Aus dieser Verteilung ergeben sich Größenklassen, deren Verhältnisse untereinander zur Erschließung der Kenngrößen genutzt werden. Darüber hinaus kann gegebenenfalls eine Eichung der zur Erlangung der Messwerte zu benutzenden Schaltung entfallen.

Selbstverständlich ist die Erfindung nicht auf die Bestimmung einer einzigen Kenngröße beschränkt. Vielmehr sind im Rahmen der Erfindung auch mehrere Kenngrößen parallel zueinander bestimmbar. Insbesondere sind die beiden vorhin beschriebenen besonders bevorzugten Ausführungsformen im Rahmen der Erfindung miteinander kombinierbar, so dass sowohl die Masse als auch die Feuchte der Wäschestücke bestimmt werden können. Dazu kann eine Größenverteilung von Messwerten mit Musterverteilungen verglichen werden, welchen entsprechend dimensionale Tupel typischer Kenngrößen zugeordnet sind, und die gewünschten Kenngrößen mit den typischen Kenngrößen des der der gemessenen Größenverteilung nächstkommenden Musterverteilung zugeordneten Tupels gleichgesetzt werden.

Eine andere bevorzugte Ausführungsform der Erfindung besteht darin, dass die Kenngröße zum Steuern eines in der Wäschepflegemaschine ablaufenden Prozesses zum Pflegen der Wäschestücke verwendet wird. Weiter bevorzugt ist dieser Prozess zum Trocknen der Wäschestücke bestimmt.

Noch eine andere bevorzugte Ausführungsform der Erfindung besteht darin, dass die Elektroden in der Wäschepflegemaschine ortsfest in der Nähe deren Wäschetrommel angebracht sind. Es liegt auch im Rahmen der Erfindung, andere Elektroden zu verwenden, beispielsweise Elektroden, die in Mitnehmern der Wäschetrommel angebracht sind; auch kann eine metallische Wäschetrommel ihrerseits als eine Elektrode verwendet werden.

Noch eine weitere bevorzugte Ausführungsform der Erfindung besteht darin, dass die Wäschepflegemaschine als Wäschetrockner ausgebildet ist. Es liegt im Rahmen der Erfindung, den Wäschetrockner als Abluft- oder Umlufttrockner auszubilden. Die zum Trocknen notwendige Beheizung der Prozessluft kann durch einen Brenner, eine elektrische Heizung, eine Wärmepumpe oder durch Einkopplung von Wärme einer externen Heizanlage, insbesondere mit Brenner oder Solarkollektor, erfolgen. Auch zur insbesondere im Umlufttrockner erforderlichen Abkühlung der Prozessluft kann jede verfügbare Wärmesenke genutzt werden, insbesondere Umgebungsluft, die über einen Luft-Luft-Wärmetauscher angekoppelt werden könnte, oder wiederum eine Wärmepumpe.

Ausführungsbeispiele der Erfindung sind in den Figuren der beigefügten Zeichnung schematisch dargestellt und nachfolgend unter Bezugnahme auf die Zeichnung näher erläutert. Es zeigen:
- Fig. 1: eine Wäschepflegemaschine, eingerichtet zum Ausführen des hierin neu gelehrten Verfahrens zum Ermitteln zumindest einer Kenngröße von Wäschestücken;
- Fig. 2: eine Anordnung von zwei Elektroden, wie vorhanden in der Wäschepflegemaschine gemäß Fig. 1;
- Fig. 3: ein Diagramm enthaltend Verteilungsmuster von Größenklassen von Leitfähigkeitsmesswerten für einen Posten von Wäschestücken mit einer Masse von 8 kg und einer Anfangsrestfeuchte von 60%;
- Fig. 4: ein Diagramm enthaltend Verteilungsmuster von Größenklassen von Leitfähigkeitsmesswerten für einen Posten von Wäschestücken mit einer Masse von 4 kg und einer Anfangsrestfeuchte von 60%; und
- Fig. 5: ein Diagramm enthaltend Verteilungsmuster von Größenklassen von Leitfähigkeitsmesswerten für einen Posten von Wäschestücken mit einer Masse von 2 kg und einer Anfangsrestfeuchte von 60%.

Figur 1 zeigt die wichtigsten funktionellen Komponenten eine Wäschepflegemaschine 1, welcher hier ausgestaltet ist als Wäschetrockner 1, und ohne das äußere Gehäuse, welches eine solche Wäschepflegemaschine 1 üblicherweise umgibt. Die Wäschepflegemaschine 1 weist eine Wäschetrommel 2 auf, welche drehbar ist und in welche Wäschestücke 3 eingelegt sind, die getrocknet werden sollen. Dabei dreht sich die von einem nicht dargestellten Motor angetriebene Wäschetrommel 2 um sich selbst, und werden die Wäschestücke 3 von nicht dargestellten Mitnehmern in der Wäschetrommel 2 wechselweise hochgehoben und fallengelassen, um sie einem umlaufenden Prozessluftstrom 4 gleichmäßig auszusetzen. Der Prozessluftstrom 4 wird von einem Prozessluftgebläse 5 angetrieben und von einem Heizer 6 erwärmt, bevor er die Wäschestücke 3 in der Wäschetrommel 2 umströmt. Bei diesem Umströmen nimmt der Prozessluftstrom 4 verdampfte Feuchtigkeit aus den Wäschestücken 3 auf, und transportiert sie in einen Kühler 7, hier gebildet von einem Luft-Luft-Wärmetauscher 7. In diesem Kühler wird dem Prozessluftstrom 4 Wärme entzogen, so dass die mitgeführte Feuchtigkeit wieder kondensiert und aus dem Prozessluftstrom 4 ausfällt, wodurch dieser getrocknet wird. Nach erneutem durchqueren des Prozessluftgebläses 5 und des Heizers 6 gelangt sie wieder in die Wäschetrommel 2, um erneut Feuchtigkeit aufzunehmen, bis die Wäschestücke 3 getrocknet sind.

Dem Luft-Luft-Wärmetauscher 7 wird außer dem Prozessluftstrom 4 ein Kühlluftstrom 8 aus der Umgebung des Wäschepflegemaschine 1 zugeführt und, nachdem dieser den Wärmetauscher 7 durchquert hat, wieder in die Umgebung entlassen. Getrieben wird der Kühlluftstrom 8 von einem Kühlluftgebläse 9.

Es sei festgehalten, dass die Kombination aus Heizer 6 und Luft-Luft-Wärmetauscher 7 mit großem Vorteil ersetzt werden könnte durch eine Wärmepumpe, in welcher der Heizer 6 durch eine Wärmequelle und der Luft-Luft-Wärmetauscher 7 durch eine Wärmesenke ersetzt sind, und in der es ein Mittel gibt, um Wärme, die dem Prozessluftstrom 4 in der Wärmesenke entzogen wird, zur Wärmequelle zu pumpen und dem Prozessluftstrom 4 dort erneut zuzuführen. Viele Typen solcher Wärmepumpen sind bekannt, zum Beispiel Kompressor-Wärmepumpen, thermoelektrische Wärmepumpen, Adsorptions-Wärmepumpen, Stirling-Wärmepumpen und Vuilleumier-Wärmepumpen.

Um den Prozess des Trocknens der Wäschestücke 3 zu überwachen und zu steuern, sind Elektroden 10 (in Fig. 1 ist nur eine davon sichtbar) vorhanden, die von den in der Wäschetrommel 2 bewegten Wäschestücken 3 kontaktiert werden können. Diese Elektroden 10 werden von einem Elektrodenkühlluftstrom 11 gekühlt, damit sich an ihnen keine Beläge aus Flusen, Staub oder dergleichen bilden können, und sind an einem Lagerschild 12 der Wäschepflegemaschine 1 befestigt. Eine programmierte Steuerung 13, die alle Funktionen und Prozess der Wäschepflegemaschine 1 überwacht und steuert, ist eingerichtet, um Messungen elektrischer Widerstände oder Leitwerte zwischen den Elektroden 10 auszuführen und auszuwerten.

Fig. 2 zeigt eine Anordnung von zwei Elektroden 10, die sich nebeneinander auf dem nur ausschnittsweise dargestellten Lagerschild 12 befinden und mit einem Halter 14 auf diesem befestigt sind. Die Elektroden 10 können gekühlt oder ungekühlt sein; für gekühlte Elektroden sei verwiesen auf die eingangs abgehandelte Schrift WO 2004/059072 A1.

Gewöhnlich werden mit solchen Elektroden 10 Widerstände oder Leitwerte direkt und mit entsprechend kalibrierten Messschaltungen gemessen. Solche Messwerte sind signifikant für die Feuchte der Wäschestücke 3 - je höher der Leitwert bzw. ja geringer der Widerstand, desto höher die enthaltene Feuchte. Demnach werden solch Messwerte auch verwendet, um einen Trockenprozess zu überwachen und zu steuern. Dazu wird ein Grenzwert für den Widerstand bzw. den Leitwert vorgegeben, und der Trockenprozess wird als beendet abgebrochen, wenn der entsprechende Messwert den Grenzwert erreicht.

Aufgrund der Bewegung der zu trocknenden Wäschestücke 3 in der rotierenden Wäschetrommel 2 ist jedoch der Kontakt der Wäschestücke 3 zu den Elektroden 20 variabel, weshalb nicht konstante oder quasi-konstante Messwerte erhalten werden, sondern Messwerte, die untereinander stark schwanken. Eine Aussage zum tatsächlichen Widerstand oder Leitwert der Wäschestücke kann deshalb nur dadurch erhalten werden, dass aus den Messwerten im Falle der Messung eines Widerstandes ein gleitendes Minimum und im Falle der Messung eines Leitwertes ein gleitendes Maximum gebildet wird, entsprechend einem Messwert für den bestmöglichern Kontakt eines Wäschestückes 3 mit den Elektroden 20.

Vorliegend wird nun unter Bezugnahme auf die Figuren 3 bis 5 der Zeichnung ein neuer Weg zur Auswertung der Messwerte von Widerstand oder Leitwert dargelegt, und zwar am Beispiel der Messung von Leitwerten. Dabei wird nicht lediglich aus Zeitreihen von Messwerten ein gleitendes Maximum ermittelt, sondern es wird die Verteilung der Messwerte selbst untersucht. Dabei wird zumindest eine Kenngröße 100 von Wäschestücken 3 in der rotierenden Wäschetrommel 2 ermittelt, welche Kenngröße 100 ein Widerstand oder Leitwert oder eine Restfeuchte sein kann, aber nicht muss, wobei mittels der Elektroden 10 Messwerte 102 elektrischer Leitfähigkeit der Wäschestücke 3 aufgenommen werden, wobei die elektrische Leitfähigkeit insbesondere als elektrischer Widerstand oder als elektrischer Leitwert ausgedrückt sein mag. Dazu wird eine Zeitreihe der Messwerte 102 aufgenommen und eine Verteilung der Messwerte 102 der Zeitreihe in mehrere Größenklassen 101 ermittelt, und dann die Kenngröße 100 aus den Größenklassen 101 bestimmt. Dies erfolgt in der Wäschepflegemaschine 1 durch die entsprechend eingerichtete, insbesondere programmierte Steuerung 13.

Die Figuren 3 bis 5 zeigen Verteilungsmuster 103, die durch Auswertung entsprechender Zeitreihen von Messwerten 102 erhalten wurden. Dazu wurden Zeitreihen über Zeiträume von jeweils 10 Minuten (entsprechend ca. 10% der Dauer des gesamten Trocknungsprozesses) ab Beginn eines Trockenprozesses aufgenommen. Die Messwerte 102 wurden erhalten als digitalisierte Werte von 8 Bit, entsprechend einem Wertebereich von Null bis 255. Dargestellt sind in jeder Figur vier verschiedene Größenklassen dargestellt, aufgenommen über fünf verschiedene Zeiträume von jeweils 10 Minuten. Die Messwerte 102 selbst wurden gewonnen mit einer Rate von 1 Hz, also einem Messwert pro Sekunde. Jede der Figuren 3 bis 5 zeigt somit fünf Verteilungsmuster 103. Jedem Verteilungsmuster 103 sind zwei typische Kenngrößen 104 zugeordnet, entsprechend einer anfänglichen Beladung mit 8 kg, 4 kg oder 2 kg feuchter Wäsche, wobei die Massenangabe für die trockene Masse der Wäsche gilt, mit einer anfänglichen Restfeuchte ARF von 60% für die für die Zeiträume von 0 bis 10 Minuten geltenden Verteilungsmuster 104. Die Restfeuchte ARF ist dabei angegeben als Verhältnis der Masse der enthaltenen Feuchtigkeit zur Masse der trockenen Wäsche. Die übrigen Verteilungsmuster 104 ergeben sich im Laufe des Trockenprozesses durch zunehmendes Verdampfen von Feuchtigkeit aus der zu trocknenden Wäsche und somit entsprechend weniger enthaltene Feuchtigkeit. Nachdem während eines Trockenprozesses in beschriebener Weise eine Verteilung ermittelt wurde, wird diese nachfolgend mit den Verteilungsmustern 103 verglichen, wobei unter den Verteilungsmustern 103 ein der Verteilung ähnlichstes Verteilungsmuster 103 bestimmt wird, und wobei die Kenngrößen 100 der Verteilung, also Masse der Wäsche und anfängliche Restfeuchte, gleich den typischen Kenngrößen 104 des ähnlichsten Verteilungsmusters 103 bestimmt wird.

Die Signifikanz der Verteilungsmuster 103 der Figuren 3 bis 5 für die trockene Masse der jeweils eingesetzten Wäsche und deren anfängliche Restfeuchte ist evident. Unter Nutzung dieser Verteilungsmuster 103 in hier beschriebener Weise kann somit zuverlässig und genau eine Aussage über die Masse der Wäsche und ihre anfängliche Restfeuchte erhalten werden, ohne dass es eines Rückgriffs auf absolute Messwerte bedarf. Mit großem Vorteil werden dabei eben nicht nur einzelne signifikante Größen der Messungen wie gleitende Maxima oder Minima ausgewertet, sondern größere Gesamtheiten von Messwerten. Dies ist der Genauigkeit der erhaltbaren Aussagen förderlich, ohne dass es einer Kalibrierung der Messwerte bedarf.

### BEZUGSZEICHENLISTE

- 1: Wäschepflegemaschine
- 2: Wäschetrommel
- 3: Wäschestücke
- 4: Prozessluftstrom
- 5: Prozessluftgebläse
- 6: Heizer
- 7: Luft-Luft-Wärmetauscher
- 8: Kühlluftstrom
- 9: Kühlluftgebläse
- 10: Elektrode
- 11: Elektrodenkühlluftstrom
- 12: Lagerschild
- 13: Steuerung
- 14: Halter
- 100: Kenngröße, insbesondere Masse oder Feuchte
- 101: Größenklasse
- 102: Messwert
- 103: Verteilungsmuster
- 104: Typische Kenngröße

## Patentansprüche

1. Verfahren zum Ermitteln zumindest einer Kenngröße (100) von Wäschestücken (3) in einer rotierenden Wäschetrommel (2) einer Wäschepflegemaschine (1), welche Kenngröße ausgewählt ist aus einer Masse (100) der Wäschestücke (3) und einer mittleren Feuchte (100) der Wäschestücke (3), und wobei der Wäschetrommel (2) Elektroden (10) zugeordnet sind, mittels derer eine Zeitreihe von Messwerten (102) elektrischer Leitfähigkeit der Wäschestücke (3) aufgenommen wird und wobei eine Verteilung der Messwerte (102) der Zeitreihe in mehrere Größenklassen (101) ermittelt und die Kenngröße (100) aus den Größenklassen (101) bestimmt wird, **dadurch gekennzeichnet, dass** die Verteilung mit einer Mehrzahl von Verteilungsmustern (103) verglichen wird, wobei jedem Verteilungsmuster (103) eine typische Kenngröße (104) zugeordnet ist, wobei unter den Verteilungsmustern (103) ein der Verteilung ähnlichstes Verteilungsmuster (103) bestimmt wird, und wobei die Kenngröße (100) der Verteilung gleich der typischen Kenngröße (104) des ähnlichsten Verteilungsmusters (103) bestimmt wird.

2. Verfahren nach Anspruch 1, bei dem die Verteilung während eines Trocknungsprozesses zum Trocknen der Wäschestücke (3) während eines Zeitraums zwischen 10% und 20% einer Gesamtdauer des Trocknungsprozesses bestimmt wird.

3. Verfahren nach Anspruch 1, bei dem die Verteilung während eines Trocknungsprozesses zum Trocknen der Wäschestücke (3) während eines Zeitraums zwischen 10 Minuten und 20 Minuten ab einem Beginn des Trocknungsprozesses bestimmt wird.

4. Verfahren nach einem der vorigen Ansprüche, bei dem die Zeitreihe der Messwerte (102) mit einer Messfrequenz von 1 Hz bestimmt wird.

5. Verfahren nach einem der vorigen Ansprüche, bei dem die Messwerte (102) als binäre Zahlen von 8 Bit Länge aufgenommen werden.

6. Verfahren nach einem der vorigen Ansprüche, bei dem die Kenngröße (100) zum Steuern eines in der Wäschepflegemaschine (1) ablaufenden Prozesses zum Pflegen der Wäschestücke (3) verwendet wird.

7. Verfahren nach Anspruch 6, bei dem der Prozess zum Trocknen der Wäschestücke (3) bestimmt ist.

8. Wäschepflegemaschine (1) mit einer rotierbaren Wäschetrommel (2) zum Aufnehmen von Wäschestücken (3), wobei der Wäschetrommel (2) Elektroden (10) zugeordnet sind, mittels derer Messwerte (102) elektrischer Leitfähigkeit der Wäschestücke (3) aufnehmbar sind, und einer programmierten Steuerung (13) zum Betreiben der Wäschepflegemaschine (1), welcher die Messwerte (102) zuführbar sind, wobei die Steuerung (13) eingerichtet ist, um aus den Messwerten (102) eine Zeitreihe zu bilden, während die Wäschetrommel (2) mit den Wäschestücken (3) rotiert, zum Bilden einer Verteilung der Messwerte (102) der Zeitreihe in Größenklassen (101) und zum Bestimmen einer Kenngröße (100) der Wäschestücke (3), welche Kenngröße (100) ausgewählt ist aus einer Masse (100) der Wäschestücke (3) und einer mittleren Feuchte (100) der Wäschestücke (3), aus den Größenklassen (101), **dadurch gekennzeichnet, dass** die Steuerung (13) eingerichtet ist, um die Verteilung mit einer Mehrzahl von Verteilungsmustern (103) zu vergleichen, wobei jedem Verteilungsmuster (103) eine typische Kenngröße (104) zugeordnet ist, um unter den Verteilungsmustern (103) ein der Verteilung ähnlichstes Verteilungsmuster (103) zu bestimmen, und um die Kenngröße (100) der Verteilung gleich der typischen Kenngröße (104) des ähnlichsten Verteilungsmusters (103) zu bestimmen.

9. Wäschepflegemaschine (1) nach Anspruch 8, bei welcher die Elektroden (10) ortsfest in der Nähe der Wäschetrommel (2) angebracht sind.

10. Wäschepflegemaschine (1) nach einem der Ansprüche 8 und 9, welche als Wäschetrockner (1) ausgebildet ist.

## Claims

1. Method for determining at least one parameter (100) of laundry items (3) in a rotating laundry drum (2) of a laundry care machine (1), which variable is selected based on a measurement (100) of the laundry items (3) and an average dampness (100) of the laundry items (3), and wherein the laundry drum (2) is assigned electrodes (10), by means of which a time series of measured values (102) of electrical conductivity of the laundry items (3) is recorded and wherein a distribution of the measured values (102) of the time series is determined in a plurality of size classes (101) and the variable (100) is set from the size classes (101), **characterised in that** the distribution is compared with a plurality of distribution templates (103), wherein each distribution template (103) is assigned a typical variable (104), wherein, from the distribution templates (103), a distribution template (103) most similar to the distribution is set, and wherein the variable (100) of the distribution equal to the typical variable (104) of the most similar distribution template (103) is set.

2. Method according to claim 1, in which the distribution during a drying process for drying the laundry items (3) is set during a time period between 10% and 20% of an overall duration of the drying process.

3. Method according to claim 1, in which the distribution during a drying process for drying the laundry items (3) is set during a time period between 10 minutes and 20 minutes after a beginning of the drying process.

4. Method according to one of the preceding claims, in which the time series of the measured values (102) is set at a measurement frequency of 1 Hz.

5. Method according to one of the preceding claims, in which the measured values (102) are recorded as binary numbers with a length of 8 bits.

6. Method according to one of the preceding claims, in which the variable (100) is used to control a process running in the laundry care machine (1) for care of the laundry items (3).

7. Method according to claim 6, in which the process for drying the laundry items (3) is set.

8. Laundry care machine (1) with a rotating laundry drum (2) for receiving laundry items (3), wherein the laundry drum (2) is assigned electrodes (10), by means of which measured values (102) of electrical conductivity of the laundry items (3) can be recorded, and a programmed controller (13) for operating the laundry care machine (1), to which the measured values (102) can be fed, wherein the controller (13) is configured to form a time series from the measured values (102), while the laundry drum (2) rotates with the laundry items (3), in order to form a distribution of the measured values (102) of the time series into size classes (101) and to set a variable (100) of the laundry items (3), which variable (100) is selected based on a measurement (100) of the laundry items (3) and an average dampness (100) of the laundry items (3), from the size classes (101), **characterised in that** the controller (13) is configured to compare the distribution with a plurality of distribution patterns (103), wherein each distribution template (103) is assigned a typical variable (104), in order to set, from the distribution templates (103), a distribution template (103) most similar to the distribution, and to set the variable (100) of the distribution equal to the typical variable (104) of the most similar distribution template (103).

9. Laundry care appliance (1) according to claim 8, in which the electrodes (10) are attached at a fixed location in the vicinity of the laundry drum (2).

10. Laundry care appliance (1) according to one of claims 8 and 9, which is embodied as a tumble dryer (1).

## Revendications

1. Procédé de détermination d'au moins une grandeur caractéristique (100) de pièces de linge (3) dans un tambour à linge (2) rotatif d'une machine d'entretien de linge (1), laquelle grandeur caractéristique est sélectionnée à partir d'une masse (100) des pièces de linge (3) et d'une humidité moyenne (100) des pièces de linge (3), et des électrodes (10) étant associées au tambour à linge (2), au moyen desquelles une série chronologique de valeurs de mesure (102) de conductivité électrique des pièces de linge (3) est enregistrée, et une répartition des valeurs de mesure (102) de la série chronologique en plusieurs classes de grandeurs (101) étant déterminée et la grandeur caractéristique (100) étant déterminée à partir des classes de grandeurs (101), **caractérisé en ce que** la répartition est comparée à une pluralité de modèles de répartition (103), une grandeur caractéristique (104) typique étant attribuée à chaque modèle de répartition (103), un modèle de répartition (103), parmi les modèles de répartition (103), le plus similaire à la répartition étant déterminé, et la grandeur caractéristique (100) de la répartition étant déterminée de manière identique à la grandeur caractéristique (104) typique du modèle de répartition (103) le plus similaire.

2. Procédé selon la revendication 1, dans lequel la répartition est déterminée pendant un processus de séchage destiné à sécher les pièces de linge (3) pendant une période de temps comprise entre 10% et 20% d'une durée totale du processus de séchage.

3. Procédé selon la revendication 1, dans lequel la répartition est déterminée pendant un processus de séchage destiné à sécher les pièces de linge (3) pendant une période de temps comprise entre 10 minutes et 20 minutes à partir d'un début du processus de séchage.

4. Procédé selon l'une quelconque des revendications précédentes, dans lequel la série chronologique des valeurs de mesure (102) est déterminée avec une fréquence de mesure de 1 Hz.

5. Procédé selon l'une quelconque des revendications précédentes, dans lequel les valeurs de mesure (102) sont enregistrées en tant que nombres binaires de 8 bits de longueur.

6. Procédé selon l'une quelconque des revendications précédentes, dans lequel la grandeur caractéristique (100) est utilisée pour commander un processus se déroulant dans la machine d'entretien de linge (1), destiné à l'entretien des pièces de linge (3).

7. Procédé selon la revendication 6, dans lequel le processus est destiné au séchage des pièces de linge (3).

8. Machine d'entretien de linge (1) comprenant un tambour à linge (2) rotatif destiné à loger des pièces de linge (3), des électrodes (10) étant associées au tambour à linge (2), au moyen desquelles des valeurs de mesure (102) de conductivité électrique des pièces de linge (3) peuvent être enregistrées, et comprenant une commande (13) programmée pour le fonctionnement de la machine d'entretien de linge (1), à laquelle commande les valeurs de mesure (102) peuvent être amenées, la commande (13) étant configurée pour former une série chronologique à partir des valeurs de mesure (102) pendant que le tambour à linge (2) est en rotation avec les pièces de linge (3) dans le but de former une répartition des valeurs de mesure (102) de la série chronologique en classes de grandeurs (101) et dans le but de déterminer une grandeur caractéristique (100) des pièces de linge (3), laquelle grandeur caractéristique (100) est sélectionnée à partir d'une masse (100) des pièces de linge (3) et d'une humidité moyenne (100) des pièces de linge (3), à partir des classes de grandeurs (101), **caractérisée en ce que** la commande (13) est configurée pour comparer la répartition à une pluralité de modèles de répartition (103), une grandeur caractéristique (104) typique étant attribuée à chaque modèle de répartition (103), afin, parmi les modèles de répartition (103), de déterminer un modèle de répartition (103) le plus similaire à la répartition et afin de déterminer la grandeur caractéristique (100) de la répartition de manière identique à la grandeur caractéristique (104) typique du modèle de répartition (103) le plus similaire.

9. Machine d'entretien de linge (1) selon la revendication 8, dans laquelle les électrodes (10) sont installées de manière stationnaire à proximité du tambour à linge (2).

10. Machine d'entretien de linge (1) selon l'une quelconque des revendications 8 ou 9, laquelle est réalisée comme sèche-linge (1).
